# EUROPÄISCHE PATENTSCHRIFT

(11) **EP 3 550 092 B1**
(45) Veröffentlichungstag und Bekanntmachung des Hinweises auf die Patenterteilung: **07.10.2020**
(21) Anmeldenummer: 19167359.9
(22) Anmeldetag: 04.04.2019
(51) Int. Cl.: E04F 15/024, E04F 15/02

(54) **HÖHENVERSTELLBARES STELZLAGER**
HEIGHT ADJUSTABLE STILT BEARING
PLOT RÉGLABLE EN HAUTEUR

(30) Priorität: 05.04.2018 CH 4402018; 05.04.2018 AT 5006518 U
(43) Veröffentlichungstag der Anmeldung: 09.10.2019
(73) Patentinhaber: H. + B. Steiner GmbH, 6048 Horw (CH); Katzengruber Kunststofftechnik GmbH, 4371 Dimbach (AT)
(72) Erfinder: BACCHETTA, Remo, 6048 Horw (CH); HUBER, Georg, 4320 Perg (AT); KATZENGRUBER, Karl, 4391 Waldhausen im Strudengau (AT)
(74) Vertreter: Burger, Hannes

(56) Entgegenhaltungen:
- AU-A4- 2010 100 928
- GB-A- 2 514 432

## Beschreibung

Die Erfindung betrifft ein höhenverstellbares Stelzlager, umfassend ein Unterteil, zumindest ein Mittelteil und ein Oberteil zur Verwendung als Niveauausgleich zwischen einem Untergrund und einem Auflageboden.

Solche Auflageböden können neben Doppel- oder Montageböden auch z.B. Platten oder Rahmenkonstruktionen für Platten- oder Bodenelemente sein.

Bekannt sind vor allem Stützlager, welche zur Aufnahme des Auflagebodens Auflageteller verwenden und deren Höhenverstellung über eine Mutter-Spindel-Anordnung, wie etwa in der EP 1840296 A2 offenbart, erfolgt.

Weiters bekannt sind Stelzlager welche aus höhenverstellbaren Stützenhälften bestehen, deren einander zugewandte Seiten komplementäre, schraubenlinienförmig gewundene schiefe Ebenen aufweisen. Wie in der DE 3926978 C1 offenbart, kann eine zusätzliche schiefe Ebene, eingefügt zwischen zwei schiefe Ebenen einer Stützenhälfte, eine Nut-Feder-Anordnung ausbilden welche eine zuverlässige Querführung bilden soll. In ähnlicher Weise wird in der EP 2101011 B1 offenbart, dass durch die Anordnung der Außenwände und inneren Steigungsgänge eine Führung der identisch geformten Stützenhälften vorgenommen werden kann.

Alternativ dazu offenbart die DE 4420807 A1 ein Stützelement, mit zwei verdrehbaren Stützenhälften, welche um 180° gegeneinander versetzte schraubenlinienartig, gewundene, konzentrisch und die gleiche Steigung aufweisende form- und funktionskomplementäre Flächenbereiche aufweisen. In der DE 4420807 A1 sind dabei auf mindestens einem Flächenbereich der ersten Stützenhälfte ein vorspringendes Führungselement und auf dem zugeordneten Flächenbereich der zweiten Stützenhälfte eine form- und funktionskomplementäre Ausnehmung vorgesehen.

Die GB 2514432 A offenbart eine Bodenhöhenverstellvorrichtung, welche eine Gestellanordnung zum Tragen einer Latte eines Schallbodens vorsieht, wobei die Gestellanordnung eine Mittelachse, eine Basis, eine Wiege und eine Höheneinstellanordnung umfasst. Der Abstand zwischen der oberen Oberfläche der Auflage und der unteren Oberfläche der Basis ist in vorbestimmten Schritten durch relative Drehung der Basis und der Auflage um die Mittelachse veränderbar.

Die bekannten Stützlager, welche aus zwei Stützenhälften bestehen und bei welchen eine Höhenverstellung über die Verdrehung der ersten Stützenhälfte gegenüber der zweiten Stützenhälfte erfolgt haben jedoch den Nachteil, dass ihr zulässiger Höhenverstellbereich stark von der Ausgestaltung und Anordnung der Stützflächenbereiche abhängt.

Wird die Steigung der Flächenbereiche klein gewählt, ist der Höhenverstellbereich zwar fein justierbar, jedoch insgesamt sehr eingeschränkt. Alternativ dazu könnte ein relativ großer Höhenverstellbereich durch Wahl einer relativ großen der Steigung der Flächenbereiche erreicht werden, wobei jedoch sowohl die Stabilität des Stelzlagers in axialer und vor allem radialer Richtung beeinträchtigt werden können und eine gute Justierbarkeit des Stelzlagers nachteilig beeinflusst wird.

Die Aufgabe der vorliegenden Erfindung war es, die Nachteile des Standes der Technik zu überwinden und ein Stelzlager zur Verfügung zu stellen, mittels dessen ein Benutzer in der Lage ist, eine einfache und präzise, bevorzugt stufenlose, Höhenverstellung bei gleichzeitig relativ großem Höhenverstellbereich vorzunehmen.

Diese Aufgabe wird durch ein höhenverstellbares Stelzlager gemäß Anspruch 1 gelöst.

Der Vorteil des erfindungsgemäßen Stelzlagers liegt somit in der Ausgestaltung des verdrehbar gegenüber dem Unterteil ausgestalteten zumindest einen Mittelteils in Verbindung mit dem bereits bekannten, ebenso verdrehbar gegenüber dem Unterteil bzw. dem benachbart angeordneten zumindest einen Mittelteil ausgestalteten Oberteil. Durch die Verwendung zumindest eines derartigen Mittelteils, sowie des damit korrespondierenden Oberteils wird für das Stelzlager eine teleskopartige Höhenverstellbarkeit erreicht, welche sehr präzise eingestellt werden kann.

Im Kontext der vorliegenden Erfindung wird der Begriff "Stützelemente" als Synonym für den Unterteil, den zumindest einen Mittelteil, sowie den Oberteil an geeigneter Stelle verwendet um eine unnötige Wiederholung der Aufzählung der genannten tragenden Teile des Stelzlagers zu vermeiden. In analoger Weise wird der Begriff "Stützelemente" bei der Beschreibung der Funktionen und möglichen Anordnung des Unterteils, des zumindest einen Mittelteils und des Oberteils relativ zueinander verwendet.

Die korrespondierenden Stützflächenbereiche benachbart angeordneter Stützelemente des Stelzlagers sind in beschriebener Weise form- und funktionskomplementär und somit zusammenwirkend ausgebildet, wodurch eine präzise Justierung der Höhe des zumindest einen Mittelteils gegenüber dem Unterteil, bzw. analog dazu des Oberteils gegenüber des zumindest einen Mittelteils, zueinander sehr einfach einstellbar wird. Im Falle mehrerer Mittelteile sind diese ebenso zueinander zusammenwirkend in gleicher Weise ausgebildet. Durch das Zusammenwirken der Höhenverstellbarkeit des zumindest einen Mittelteils und des Oberteils wird eine relativ große Gesamthöhenverstellbarkeit des Stelzlagers ermöglicht.

Die Stützelemente weisen eine äußere konzentrische Begrenzungsfläche auf, welche durch ihren gleichen Radius von der gemeinsamen vertikalen Hauptachse als Radialfläche bezeichnet wird. Es liegt im Rahmen der Erfindung, dass die korrespondierenden Stützflächenbereiche der Stützelemente vollumfänglich ausgebildet sein können. Ebenso können die Stützflächenbereiche in mehrere Teilbereiche, also segmentiert, über jeweils einen definierten Winkelbereich in Umfangsrichtung aufgeteilt sein, welche in Summe den gesamten Umfang der Stützelemente einnehmen.

Das erfindungsgemäße Stelzlager kann selbst in ausgefahrenem Zustand, also durch Verdrehung des zumindest einen Mittelteils und des Oberteils derart dass der größtmögliche Höhenverstellbereich ausgenutzt wird, durch eine segmentierte Ausgestaltung der Stützflächenbereiche innerhalb der Radialflächen eine gute Sicherung gegen Verschiebung der einzelnen Stützelemente in Radialrichtung aufweisen.

Die Stützflächenbereiche weisen eine Steigung auf, welche für die korrespondierenden Stützflächenbereiche benachbart angeordneter zusammenwirkender Stützelemente gleich sein muss. Es hat sich gezeigt, dass die Verwendung relativ flacher Steigungen von weniger als 30°, bevorzugt weniger als 20°, ausreichen kann um bei geeigneter Materialpaarung der zusammenwirkenden Stützelemente eine ausreichend hohe Reibung zu erreichen, welche ein unbeabsichtigtes Zusammenschieben bei axialer Belastung des Stelzlagers zu vermeiden.

Weiters kann es zweckmäßig sein, wenn der Unterteil, der zumindest eine Mittelteil und/oder der Oberteil zumindest an einer Unter- und/oder Oberseite schraubenlinienartig gewundene, eine Steigung aufweisende, form- und funktionskomplementäre Führungsnuten bzw. zumindest einen Führungsfortsatz aufweisen, wobei der Unterteil an seiner Oberseite zumindest eine Führungsnut, zur Aufnahme zumindest eines korrespondierenden Führungsfortsatzes des benachbart angeordneten Mittelteils aufweist, und wobei der Oberteil an seiner Unterseite zumindest einen Führungsfortsatz zum Eingriff in die zumindest eine korrespondierende Führungsnut des benachbart angeordneten Mittelteils aufweist, und wobei der zumindest eine Mittelteil an seiner Unterseite an der Unterseite zumindest einen Führungsfortsatz zum Eingriff in die zumindest eine korrespondierende Führungsnut des benachbart angeordneten Unterteils aufweist, und wobei der zumindest eine Mitteiteil an der Oberseite zumindest eine Führungsnut zur Aufnahme des zumindest einen korrespondierenden Führungsfortsatzes des benachbart angeordneten Oberteils bzw. des weiteren Mittelteils aufweist.

Im Kontext der Anmeldung können unter dem Begriff "Führungselement" sowohl eine Führungsnut oder auch ein damit zusammenwirkender Führungsfortsatz gemeint sein. Der Begriff "Führungselement" wird an geeigneter Stelle dazu verwendet unnötige Wiederholungen der Aufzählung von Führungsnut und Führungsfortsatz zu vermeiden. Durch die Ausbildung von Führungselementen, also Führungsnuten an der Unterseite des zumindest einen Mittelteils und/oder des Oberteils, sowie dazu komplementär ausgebildeten Führungsfortsätzen an der Oberseite des benachbarten Unterteils und/oder des zumindest einen Mittelteils, wird eine zusätzliche Sicherung gegen radiales Verschieben erreicht. Die Führungsnut kann in Umfangsrichtung geschlossen sein um eine Sicherung gegen unbeabsichtigtes "Überdrehen" auszubilden. Die korrespondierenden Führungsfortsätze können beispielsweise als Zapfen, Pin, oder schmaler Steg ausgeführt sein.

Ferner kann vorgesehen sein, dass die zumindest eine form- und funktionskomplementäre Führungsnut bzw. der zumindest eine Führungsfortsatz des Unterteils, des zumindest einen Mittelteils und/oder des Oberteils radial weiter innenliegend als die Stützflächenbereiche angeordnet sind.

Durch die Anordnung der Führungselemente innerhalb der Stützflächenbereiche, kann eine kompakte Bauweise des Stelzlagers erreicht werden. Dadurch können ferner die Stützflächenbereiche ausreichend groß gewählt werden damit eine möglichst große zulässige Axialbelastung des Stelzlagers erreicht wird.

Darüber hinaus kann vorgesehen sein, dass der zumindest eine form- und funktionskomplementären Stützflächenbereich des Unterteils, des zumindest einen Mittelteils und des Oberteils und/oder die zumindest eine Führungsnut in Umfangsrichtung segmentiert, und somit jeweils einen Winkelbereich von jeweils 87,5° bis 350° einnehmend, ausgebildet sind.

Durch die segmentierte Ausführung der Stützflächenbereiche an der Ober- bzw. Unterseite der Stützelemente kann die Krafteinleitung in vertikaler Richtung auf mehrere Stützflächenbereiche aufgeteilt werden. Speziell im "ausgefahrenen" Zustand des Stelzlagers nimmt die in Kontaktfläche der korrespondierenden Stützflächenbereiche benachbarter Stützelemente ab, wodurch die lokale Flächenpressung auf die belasteten Stützflächenbereiche zunimmt. Daher ist es besonders vorteilhaft bei großen zu erwartenden Axiallasten die Last auf die zusammenwirkenden Stützflächenbereiche besser über den Umfang verteilt aufzubringen, was durch die beschriebene Maßnahme der Segmentierung auf einfache Weise ermöglicht wird.

Es ist ferner denkbar, dass mehrere schraubenlinienartig gewundene, eine Steigung aufweisende, form- und funktionskomplementäre Stützflächenbereiche, in einem Winkel in Umfangsrichtung versetzt zueinander und in Radialrichtung benachbart an den jeweiligen Stützelementen vorgesehen sind. Diese Maßnahme erlaubt eine weitere maximale Belastbarkeit des Stelzlagers in Axialrichtung.

Analog zu der obig beschriebenen Segmentierung der Stützflächenbereiche kann es vorteilhaft sein die Führungsnuten segmentiert auszubilden.

Vorteilhaft ist auch eine Ausprägung, gemäß welcher vorgesehen sein kann, dass die zumindest eine Führungsnut zu dem zumindest einen Stützflächenbereich des Unterteils, des zumindest einen Mittelteils und/oder des zumindest einen Oberteils in Umfangsrichtung um 45° bis 90° versetzt angeordnet ist.

Durch das Versetzen der Führungsnut gegenüber des Stützflächenbereichs in Umfangsrichtung um einen vorgegebenen Winkel kann eine zusätzliche Sicherung der Stützelemente gegen Verschiebung in Radialrichtung erreicht werden.

Gemäß einer Weiterbildung ist es möglich, dass die Steigung der schraubenlinienartig gewundenen, form- und funktionskomplementären Stützflächenbereiche der korrespondierenden Stützflächenbereiche von Unterteil und Mittelteil unterschiedlich, insbesondere größer, ist gegenüber der Steigung der korrespondierenden Stützflächenbereiche von Mittelteil und Oberteil.

Diese Ausführungsform ermöglicht auf einfache Weise eine sehr präzise Einstellung der Höhe des Stelzlagers mit unterschiedlicher "Grob-" bzw. "Fein-" Justierbarkeit des zumindest einen Mittelteils gegenüber dem Unterteil, bzw. des Oberteils gegenüber des zumindest einen Mittelteils. Damit wird ermöglicht, dass zwei unterschiedliche Abstufungen zur Verstellung der Höhe eingesetzt werden können. Im beispielhaften Falle einer größeren Steigung der Stützflächenbereiche des Unterteils und des zusammenwirkenden Mittelteils, gegenüber einer relativ dazu geringeren Steigung der Stützflächenbereiche des Oberteils und des damit zusammenwirkenden Mittelteils, entspricht die Steigung des Unterteils somit einer "Grobjustierung", während der Oberteil eine "Feinjustierung" ermöglicht. Der umgekehrte Fall ist natürlich ebenso denkbar.

Ferner kann es zweckmäßig sein, wenn die Stützflächenbereiche des Unterteils, des zumindest einen Mittelteils und/oder des Oberteils eine Vielzahl von Rastelementen, insbesondere Stufen, aufweisen.

Die Rastelemente können beispielsweise als formkomplementäre Stufen an der Oberfläche der Stützflächenbereiche ausgebildet sein. Solche Stufen weisen eine geringere Steigung auf als der Mittelwert des jeweiligen Stützflächenbereiches und können über die Breite eines Stützflächenbereiches ausgeführt sein. Ebenso sind als Rastelemente auch alle möglichen Arten von Rastfortsätzen bzw. Rastvertiefungen vorstellbar. Als Rastfortsatz sind gegenüber dem Niveau des Stützflächenbereichs herausragende Erhebungen gemeint. Analog dazu sind mit Rastvertiefungen gegenüber dem Niveau des Stützflächenbereichs des zusammenwirkenden Stützelements vertiefte Ausnehmungen gemeint, welche mit den Rastfortsätzen zusammenwirkend ausgebildet sind. Solche Rastelemente haben den Vorteil, dass diskrete Höhenverstellungen des Stelzlagers einstellbar sind. Überdies stellen solche Rastelemente durch das "Einrasten" eine zusätzliche Verdrehsicherung gegen unerwünschtes "Zusammenfahren" des Stelzlagers dar. Somit wird eine größere Steigung der Stützflächenbereiche gegenüber "glatten" Stützflächenbereichen ohne Rastelemente ermöglicht. Darüber hinaus kann die Verdrehung der Stützelemente relativ zueinander durch "Klickgeräusche" der zusammenwirkenden Rastelemente auch akustisch wahrgenommen werden. Dies kann z.B. die sichtverborgene, jedoch korrekte Einstellung der Höhe eines derartigen Stelzlagers ermöglichen, da der Benutzer die Höhe durch Abzählen der "Einrastklicks" des zumindest einen Mittelteils bzw. des Oberteils bestimmen kann.

Darüber hinaus kann vorgesehen sein, dass die Anzahl der Rastelemente der korrespondierenden Stützflächenbereiche von Unterteil und dem benachbart angeordneten Mittelteil unterschiedlich, insbesondere niedriger, ist gegenüber der Anzahl der Rastelemente der korrespondierenden Stützflächenbereiche von Oberteil und dem benachbart angeordneten Mittelteil.

Durch eine unterschiedliche Anzahl von Rastelementen kann wie oben beschrieben eine zusätzliche Justiermöglichkeit geschaffen werden, da die Anzahl der Rastelemente diskreten Schritten zur Einstellung der Höhe, respektive der damit verbundenen Verdrehung, entspricht. Im beispielhaften Falle einer geringeren Anzahl an Rastelementen der Stützflächenbereiche des Unterteils und des zusammenwirkenden Mittelteils, gegenüber einer relativ dazu größeren Anzahl an Rastelementen der Stützflächenbereiche des Oberteils und des damit zusammenwirkenden Mittelteils, entsprechen die Rastelemente von Unterteil/Mittelteil somit einer "Grobjustierung", während die Rastelemente von Oberteil/Mittelteil eine "Feinjustierung" ermöglichen. Der umgekehrte Fall ist natürlich ebenso denkbar.

Weiters kann vorgesehen sein, dass der Radius zur äußeren Radialfläche des Unterteils, zumindest einem Mittelteil und/oder des Oberteils gegenüber dem Radius zur äußeren Radialfläche des benachbart angeordneten Unterteils, zumindest einem Mittelteil und/oder des Oberteils unterschiedlich, insbesondere in Richtung der gemeinsamen vertikalen Hauptachse abnehmend, ausgebildet sind.

Obwohl die Radien zur Radialfläche, also der Außendurchmesser aller Stützelemente des Stelzlagers gleich sein können, kann es von Vorteil sein, wenn die Radien benachbarter Stützelemente unterschiedlich sind. Dabei kann beispielsweise der Radius des Mittelteils geringer sein als der Radius des Unterteils und des Oberteils, wodurch eine Art "Sandwichkonstruktion" erzielt wird. Hierdurch kann eine sehr kompakte Bauweise ermöglicht werden. Alternativ dazu ist auch die Abnahme des Radius zur Radialfläche, entlang der vertikalen Hauptachse vom Unterteil aus betrachtet, möglich. Dies kann eine Maßnahme sein um die größtmögliche Auflagefläche des Stelzlagers an der Unterseite des Unterteils zu definieren, wodurch die Kippneigung des Stelzlagers herabgesetzt werden kann.

Gemäß einer besonderen Ausprägung ist es möglich, dass der zumindest eine Mittelteil und/oder der Oberteil an der Oberseite radiale Fortsätze und/oder radiale Ausnehmungen aufweisen.

Die radialen Fortsätze können u.a. als Laschen, flache Griffelemente, Flügel und dergleichen bezeichnet werden und weisen somit einen größeren Durchmesser als das jeweilige Mittelteil bzw. Oberteil. Hierdurch kann auch in zusammengefahrenem Zustand des Stelzlagers eine werkzeuglose Verdrehung durch Angreifen der radialen Fortsätze erreicht werden. Analog dazu ist es möglich im Bereich der Oberseite des Stützelements an der Radialfläche Ausnehmungen in radiale Richtung vorzusehen, welche vom Benutzer relativ einfach mit den Fingern ergriffen werden können. Durch die radialen Fortsätze und/oder Ausnehmungen kann das Stelzlager somit werkzeuglos verstellt werden.

Entsprechend einer vorteilhaften Weiterbildung kann vorgesehen sein, dass der Oberteil an der Oberseite eine konkav geformte Auflagefläche zur Aufnahme einer Adapterplatte oder eines Koppelelements aufweist.

Die konkav geformte Auflagefläche kann symmetrisch um die vertikale Hauptachse ausgebildet sein und bspw. der Form eines Kugelsegments entsprechen. Auf diese Weise bildet die Oberseite des Oberteils eine Art Lagerschale für eine Adapterplatte oder ein Koppelelement. Durch die konkave Form kann die Adapterplatte oder das Koppelelement somit relativ zur vertikalen Hauptachse zumindest in eine Richtung schwenkbar gelagert werden. Dies erlaubt den Ausgleich von Unebenheiten des Untergrunds gegenüber einem Auflageboden, welcher an der Oberseite der Adapterplatte aufliegend angeordnet sein kann. Analog dazu kann das Koppelement diese räumliche Ausgleichsfunktion übernehmen und eine Adapterplatte kann auf dem Koppelelement angeordnet werden. Zusätzlich kann an der Oberseite des Oberteils ein Absatz vorgesehen sein, welcher die höchstzulässige Verkippung des Koppelelements und/oder der Adapterplatte begrenzt. Der Verkippungswinkel kann bis zu 10°, bevorzugt bis zu 5°, besonders bevorzugt bis zu 3,5° betragen.

Insbesondere kann es vorteilhaft sein, wenn die Adapterplatte zur konkav geformten Auflagefläche des Oberteils form- und funktionskomplementär, sowie zur Hauptachse schwenk- und/oder verdrehbar ausgebildet ist.

Durch die Möglichkeit die Adapterplatte schwenkbar zu lagern kann auf einfache Weise ein Winkelausgleich der Adapterplatte gegenüber einer z.B. schiefen Ebene des Untergrunds erreicht werden. Durch die konvex geformte Unterseite der Adapterplatte kann außerdem eine verschiebesichere Lagerung der Adapterplatte im Oberteil erreicht werden. Darüber hinaus kann die Adapterplatte an der Oberseite Distanzelemente und/oder Einrichthilfen für den Auflageboden aufweisen. Als Distanzelemente und/oder Einrichthilfen können z.B. T- oder Kreuzförmige Erhebungen zum Einsatz kommen, welche die Position der einzelnen Elemente eines Auflagebodens in einem definierten Abstand voneinander erleichtern. Ebenso ist eine einfache Ausrichtung des Koppelelements, und somit etwaiger Distanzelemente und/oder Einrichthilfen, um die vertikale Hauptachse möglich ohne dass die Höhe des Stelzlagers verstellt werden muss.

Alternativ dazu kann vorgesehen sein, dass das Koppelelement zur konkav geformten Auflagefläche des Oberteils form- und funktionskomplementär, sowie zur Hauptachse schwenk- und/oder verdrehbar ausgebildet ist.

Ein solches Koppelelement kann vorteilhaft sein, da sie zur Aufnahme einer Adapterplatte mit ebener Unterseite eingesetzt werden kann. In einem solchen Fall würde die schwenk- bzw. drehbare Lagerung durch das Koppelement übernommen. Die korrespondierende zum Auflageboden hin benachbart angeordnete Adapterplatte mit ebener Unterseite, kann somit ebenfalls mit Distanzelementen und/oder Einrichthilfen ausgebildet sein. Die Vorteile dieser Anordnung ist analog zur Beschreibung der obigen Adapterplatte zu sehen.

Ferner kann vorgesehen sein, dass der Unterteil, der zumindest eine Mittelteil und der Oberteil jeweils eine zentrale Ausnehmung im Bereich der Hauptachse aufweisen.

Durch eine zentrale Ausnehmung, wie etwa ein Loch kann ein Befestigungsmittel zur Fixierung des Stelzlagers am Untergrund auf einfache Weise von oben angebracht werden. Ein Verrutschen oder Verschieben des Stelzlagers bei seitlicher oder schräg von oben eingeleiteter Last wird dadurch effizient vermieden. Es ist auch denkbar, dass die zentrale Ausnehmung in Form einer länglichen Öffnung ausgeführt ist, wodurch ein geringfügiges Verschieben entlang der Längsachse der Öffnung ermöglicht wird. Dies kann insbesondere beim Einrichten der Position, also vor der Fixierung hilfreich sein.

Darüber hinaus kann vorgesehen sein, dass der Oberteil an der Oberseite zumindest eine Vertiefung geeignet zur Aufnahme eines Werkzeugs aufweist.

In manchen Fällen kann es vorteilhaft sein, wenn der Oberteil zur Justierung der Höhe des Stelzlagers von oben eingestellt werden kann. Dies kann beispielsweise bei der Montage von Stelzlagern in Eckbereichen, oder bei lokalen Nachbesserungen an Auflageböden, vorteilhaft sein wo nur eingeschränkt ein seitlicher Zugang zum Stelzlager möglich ist. Eine derartige Vertiefung kann z.B. als eine über die Mitte des Oberteils erstreckte Nut zur Aufnahme eines flachen Gegenstandes ausgeführt sein. Ebenso sind jedoch auch kreuzförmige, oder auch paarweise angeordnete Öffnungen, vorstellbar, worin formschlüssig ein Kreuzschraubenzieher, ein Gabelschlüssel, oder dergleichen, zur Verdrehung des Oberteils angesetzt werden können.

Vorteilhaft ist auch eine Ausprägung, gemäß welcher vorgesehen sein kann, dass die Adapterplatte und/oder das Koppelelement eine Vielzahl von Öffnungen aufweist, welche sich von der Ober- zur Unterseite der Adapterplatte bzw. des Koppelements durchgehend erstreckend ausbildet sind.

Die Vielzahl von Öffnungen erlauben die Fixierung der Adapterplatte und/oder des Koppelelements in einer bestimmten Position. Ein eingestellter Verkippungswinkel der Adapterplatte und/oder des Koppelelements wird somit einfach durch ein Befestigungsmittel fixierbar. Dies kann im einfachsten Fall über einen Nagel oder eine Schraube erfolgen, welche die Adapterplatte und/oder das Koppelelement mit dem Oberteil und/oder dem zumindest einen Mittelteil und/oder dem Unterteil und/oder mit dem Untergrund verbindet. Die Vielzahl der Öffnungen kann konzentrisch um die Mittelposition der Adapterplatte und/oder des Koppelelements angeordnet sein und mit vorgegebenen Indizes versehen sein. Hierdurch können Indizes der Öffnungen z.B. den Verkippungswinkel oder eine Winkelangabe bezeichnen, wodurch eine präzise und schnelle Montage ohne den Einsatz zusätzlicher Messinstrumente erleichtert wird.

Gemäß einer Weiterbildung ist es möglich, dass der Unterteil an dessen Unterseite einen Flansch aufweist, dessen Radius um zumindest 10% größer ist als der Radius zur Radialfläche an der Oberseite des Unterteils.

Durch die Weiterbildung wird die Standfläche des Unterteils und somit des gesamten Stelzlagers erhöht, wodurch eine Erhöhung der Sicherheit gegen Verkippen und/oder Verrutschen des Stelzlagers erzielt werden kann.

Ferner kann es zweckmäßig sein, wenn der Flansch des Unterteils eine Mehrzahl von Unterteilöffhungen aufweist.

Die Unterteilöffnungen können in Form von Löchern oder auch länglicher Schlitze ausgeführt sein. Hierdurch kann der Unterteil separat am Untergrund auf einfache Art mittels eines oder mehrerer Befestigungsmittel fixiert werden. Dadurch kann die Sicherheit gegen Verkippen und/oder Verrutschen des Stelzlagers zusätzlich erhöht werden.

Darüber hinaus kann vorgesehen sein, dass der Unterteil und/oder der zumindest eine Mittelteil und/oder der Oberteil und/oder das Koppelelement und/oder die Adapterplatte aus einem vibrationsdämpfenden Material mit einem E-Modul von weniger als 45 GPa, bevorzugt weniger als 20 GPa, insbesondere Kunststoff, gefertigt sind.

Durch die Verwendung eines Materials, welches einen geringeren E-Modul als der Untergrund aufweist, kann eine Dämpfung von Stößen in axialer Richtung durch das Stelzlager erreicht werden. Die Stützelemente, also der Unterteil, der zumindest eine Mittelteil, der Oberteil, das Koppelelement und/oder die Adapterplatte können aus dem gleichen oder aber auch unterschiedlichen Materialien gefertigt sein. Durch die beschriebene Anordnung der Stützelemente und des etwaigen Koppelelements bzw. der Adapterplatte werden eine Mehrzahl von Grenzflächen zwischen den einzelnen Bauteilen geschaffen. An jeder dieser Grenzflächen wird die Dissipation von Stoßenergie ermöglicht. Weiters können zur Vibrationsdämpfung zusätzliche Mittel, wie etwa Einlagen aus Gummi oder dergleichen, an den Grenzflächen zur zusätzlichen Erhöhung dieses Effekts angeordnet sein.

Zum besseren Verständnis der Erfindung wird diese anhand der nachfolgenden Figuren näher erläutert.

Es zeigen jeweils in stark vereinfachter, schematischer Darstellung:
- Fig. 1: Explosionsdarstellung eines Ausführungsbeispiels eines Stelzlagers;
- Fig. 2: Schrägansicht eines Ausführungsbeispiels für ein Mittelteil und ein Oberteil;
- Fig. 3: Ausführungsbeispiele der Oberseite eines Oberteils (a), eines Oberteils in Kombination mit einer Adapterplatte (b), sowie eines Oberteils in Kombination mit einem Koppelelement und einer Adapterplatte (c);
- Fig. 4: Ausführungsbeispiele eines Mittelteils oder Oberteils mit radialen Fortsätzen (a), sowie radialen Ausnehmungen (b);
- Fig. 5: Explosionsdarstellung eines Ausführungsbeispiels eines Stelzlagers;
- Fig. 6: Schnittdarstellung eines Ausführungsbeispiels eines Stelzlagers.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

In der Fig. 1 ist ein Ausführungsbeispiel für ein erfindungsgemäßes Stelzlager 1 in einer Explosionsdarstellung gezeigt. Ein Unterteil 2, ein Mittelteil 3, sowie ein Oberteil 4 sind jeweils in einer Schrägansicht dargestellt, um die Funktionsweise der korrespondierenden Unterseiten 6a, 6b, 6c und Oberseiten 7a, 7b, 7c und besser erläutern zu können. Der Unterteil 2, ein Mittelteil 3, sowie ein Oberteil 4, auch generisch als Stützelemente 2, 3, 4 bezeichnet, sind entlang einer gemeinsamen vertikalen Hauptachse 5 angeordnet. Der Unterteil 2 weist an seiner Oberseite 7a zumindest einen schraubenlinienartig gewundenen, eine Steigung 9 aufweisenden, form- und funktionskomplementären Stützflächenbereich 10 auf. Dieser Stützflächenbereich 10 kann in zwei oder mehrere Teilbereiche, bzw. wie in Fig. 1 z.B. in vier Teilbereiche, aufgeteilt, also segmentiert, sein. Die Stützflächenbereiche 10 können dabei auch in Radialrichtung und/oder Umfangsrichtung 14 versetzt angeordnet sein. Dies gilt analog für den Mittelteil 3, sowie den Oberteil 4 in der gleichen Weise.

Auf eigene Bezugszeichen für die unterschiedlichen Stützflächenbereiche 10, sowie der Steigung 9 in der Darstellung der jeweiligen Stützelemente 2, 3, 4 wird der Übersichtlichkeit halber verzichtet.

Die Stützflächenbereiche 10 des Unterteils 2 und des Mittelteils 3 sind einander gegengleich, also korrespondierend, ausgebildet. Analog dazu ergänzen sich die Stützflächenbereiche 10 des Mittelteils 3 und des Oberteils 4 in form- und funktionskomplementärer Weise. In zusammengebautem Zustand kann somit eine geringe gesamte Bauhöhe des Stelzlagers 1 erreicht werden, wenn die gezeigten Stützelemente 2, 3, 4 ineinander geschraubt bzw. gesteckt sind. Werden der Mittelteil 3 und/oder der Oberteil 4 in Umfangsrichtung 14 gegenüber dem Unterteil 2 verdreht, gleiten die zusammenwirkenden Stützflächenbereiche 10 benachbart angeordneter Stützelemente 2, 3, 4 aufeinander und erhöhen die gesamte Bauhöhe des Stelzlagers 1 entsprechend der Steigung 9 der Stützflächenbereiche 10. Durch die besondere Ausbildung des Mittelteils 3, welcher an seiner Ober- 7b und Unterseite 6b derartige Stützflächenbereiche ausgebildet hat, ist ein Zusammenwirken mit dem Unterteil 2 und dem Oberteil 4, und damit deren Stützflächenbereichen 10 ermöglicht. In analoger Weise können weiterer Mittelteile 3 mit korrespondierenden Stützflächen 10 eingesetzt werden, wodurch die gesamte Höhenverstellbarkeit des Stelzlagers 1 weiter ausgebaut werden kann.

Wie in Fig. 1 dargestellt weisen der Unterteil 2, der Mittelteil 3 und der Oberteil 4 jeweils einen Radius 16a ihren äußeren Radialflächen 8a,b,c auf, welche der Übersicht halber nur für den Unterteil 2 gezeigt wird. Mit den Radialflächen 8a,b,c sind die Mantelflächen des Unterteils 2, des zumindest einen Mittelteils 3, respektive des Oberteils 4 bezeichnet. Diese Radialflächen 8a,b,c können jeweils eine in Umfangsrichtung 14 durchgehend gleiche Höhe in Richtung parallel zur Hauptachse 5 aufweisen und somit eine äußere Begrenzung für die Stützflächenbereiche 10 in Radialrichtung bilden.

In Fig. 2 ist eine weitere mögliche Ausführungsform gezeigt, welche zusätzlich zu den Stützflächenbereichen 10 an den Unterseiten 6 und/oder Oberseite 7 zueinander form- und funktionskomplementäre Führungselemente in Form von Führungsnuten 11 bzw. Führungsfortsätzen 12 darstellt. Das dargestellte Beispiel in Fig. 2 zeigt Führungsnuten 11 auf der Oberseite 7b eines Mittelteils 3 und damit zusammenwirkende Führungsfortsätze 12 an der Unterseite 6c des Oberteils 4. Dem Fachmann wird dadurch deutlich gemacht, dass die gezeigten Führungselemente 11, 12 analog an den Ober- 7a,b,c bzw. Unterseiten 6a,b,c sämtlicher Stützelemente 2, 3, 4 vorgesehen sein können. Ebenso erkennt der Fachmann, dass die Führungselemente 11, 12 auch in umgekehrter Wirkrichtung, also Führungsnuten 11 auch an einer Unterseite 6 eines Stützelements 2, 3, 4 und Führungsfortsätze 12 damit zusammenwirkend an der Oberseite 7 des in Wirkrichtung benachbarten Stützelements 2, 3, 4 vorgesehen sein können. In der gewählten Darstellung in Fig. 2 sind die zumindest eine schraubenlinienartig gewundene, eine Steigung 9 aufweisende, form- und funktionskomplementäre Führungsnut 11 als segmentierte, zweiteilige Führungsnuten 11 ausgebildet, welche in Umfangsrichtung 14 derart angeordnet sind, dass sie jeweils einen Winkel von etwa 180° beschreiben.

Weiters ist in Fig. 2 ersichtlich, dass im gezeigten Ausführungsbeispiel die Führungsnut 11 bzw. der zumindest einen Führungsfortsatz 12 der korrespondierenden Stützelemente 2, 3, 4 radial weiter innenliegend als die Stützflächenbereiche 10 angeordnet sind. Ebenso kann aus den Fig. 1, Fig. 2 und Fig. 5 ersehen werden, dass die Stützflächenbereiche 10 und/oder die Führungselemente 11, 12 segmentiert, also jeweils über einen vordefinierten Winkelbereich 13 ausgebildet sein können. Ein Winkelbereich 13 von 180° kann insbesondere für die Stützflächenbereiche 10, bzw. für die Führungselemente 11, 12 aus der Darstellung in Fig. 2 ersehen werden.

Darüber hinaus ist in Fig. 2 ersichtlich, dass die zumindest eine Führungsnut 11 zu dem zumindest einen Stützflächenbereich 10 des Unterteils 2, des zumindest einen Mittelteils 3 und/oder des zumindest einen Oberteils 4 in Umfangsrichtung 14 um ca. 90° versetzt angeordnet ist.

Ebenso kann ist in Fig. 2 beispielhaft dargestellt, dass die Stützflächenbereiche 10 der Stützelemente 2, 3, 4 eine Vielzahl von Rastelementen 15 aufweisen. Die Ausbildung dieser Rastelemente 15 ist im gezeigten Ausführungsbeispiel als Stufen gewählt, welche im Wesentlichen horizontale Stufenflächen ausbilden, auf denen die korrespondierenden Stützflächenbereiche 10 einander bei Belastung in Axialrichtung abstützen können.

Der Fachmann erkennt aus den Darstellungen der Fig. 1, Fig. 2, und Fig. 5 eindeutig, dass die Steigung 9 und/oder die Anzahl etwaiger Rastelemente 15 der Stützflächenbereiche 10 zusammenwirkender Stützelemente 2, 3, 4 aufeinander abgestimmt sind. Die Steigung 9 und/oder die Anzahl der Rastelemente 15 kann jedoch an den Unter- 6b und Oberseiten 7b eines Mittelteils 3 unterschiedlich ausgebildet sein. Ebenso sind in solch einem Fall, unter Ausbildung unterschiedlicher Steigungs- bzw. Rastelement-Paarungen, wie z.B. Unterteils 2 mit dem nächstliegenden Mittelteil 3 bzw. dem Mittelteil 3 mit dem Oberteil 4, die Steigung 9 und/oder die Anzahl der Rastelemente 15 des korrespondierenden Stützelements 2, 3, 4 daran angepasst.

Aus dem Vergleich der beispielhaften Darstellungen in Fig. 1, Fig. 2, Fig. 5 und Fig. 6 ist weiters ersichtlich, dass der Radius 16a zur äußeren Radialfläche 8a,b,c der Stützelemente 2, 3, 4 gleich sein kann, jedoch die Radien auch unterschiedlich sein können.

In Fig. 3a-c sind unterschiedliche Ausführungsbeispiele für ein Oberteil 4 gezeigt. Im einfachsten Fall kann, wie in Fig. 3a gezeigt, die Oberseite 7c des Oberteils 4 normal auf die Hauptachse 5, also im Wesentlichen horizontal, ausgebildet sein und wie dargestellt eventuell Distanzelemente und/oder Einrichthilfen und/oder Oberflächenstrukturen gegenüber des darauf zu legenden Auflagebodens aufweisen.

Es ist jedoch ebenso möglich, dass die Oberseite 7c des Oberteils 4 eine zumindest teilweise konkav geformte Auflagefläche 20 aufweist. Diese Auflagefläche 20 muss dabei nicht über den gesamten Bereich der Oberseite 7c ausgebildet sein, sondern kann wie im gezeigten Bespiel in Fig. 3b, zur Lagerung einer Adapterplatte 19 geeignet sein, deren Unterseite 6d konvex geformt ist. Hierdurch wird die Adapterplatte 19 schwenkbar und/oder verdrehbar in der Auflagefläche 20 des Oberteils 4 aufhehmbar. Wie im gezeigten Beispiel, kann die Adapterplatte 19 dabei eine z.B. im Wesentlichen quadratische oder rechteckige Form aufweisen. Ferner ist aus der Darstellung in Fig. 3b eine beispielhafte Ausführungsform ersichtlich, worin der Oberteil 4 um eine zentrale Ausnehmung 22 an der Oberseite 7 zusätzlich zumindest eine Vertiefung 23 aufweist, welche zur Aufnahme eines Werkzeuges dient.

Ein weiteres Ausführungsbeispiel eines Oberteils 4 ist in Fig. 3c gezeigt, worin dieses Oberteil 4 zur Aufnahme eines Koppelelements 21 geeignet ist. Das Koppelelement 21 ist dabei an seiner Unterseite 6e derart konvex geformt, dass es mit der konkav geformten Auflagefläche 20 des Oberteils 4 form- und funktionskomplementär ausgebildet ist. Wie in derselben Darstellung ersichtlich kann das Koppelelement 21 zur Aufnahme einer Adapterplatte 19 seitliche Begrenzungen aufweisen. Weiters sind in Fig. 3c eine Vielzahl von Öffnungen 24 ersichtlich, welche das Koppelelement 21 in Axialrichtung durchdringen. Neben den Öffnungen 24 können vorteilhafterweise Indizes 27 zur Angabe von z.B. einem Verkippungswinkel oder einer Winkelangabe angebracht sein, wodurch eine präzise und schnelle Montage ohne den Einsatz zusätzlicher Messinstrumente erleichtert wird. Die Indizes 27 können dabei aufgedruckt oder auch als Vertiefungen in die Oberseite 7e des Koppelelements 21 ausgebildet sein.

Wie in Fig. 4 a,b ersichtlich kann der Mittelteil 3 zur werkzeuglosen Verstellung auch einfach ergreifbare Fortsätze 17 und/oder Ausnehmungen 18 aufweisen. Wie in Fig. 4a dargestellt können die Fortsätze 17 an der Oberseite 7b des Mittelteils 3 derart ausgebildet sein, dass sie sich in Radialrichtung über den Radius 16 hinaus erstrecken. Hierdurch wird auf einfache Weise ein Ergreifen des Mittelteils 3 selbst in "eingefahrenem" Zustand des Stelzlagers 1 ermöglicht. Als anderes Ausführungsbeispiel sind in Fig. 4b eine Mehrzahl von Ausnehmungen 18 an der Radialfläche 8b dargestellt. Die Ausnehmungen 18 können dabei die Radialfläche 8b durchdringend, also in Form von Löchern, oder als oberflächliche Ausnehmungen 18 ausgebildet sein. Die gezeigten Beispiele von Fortsätzen 17 und/oder Ausnehmungen 18 sind analog für mehrere Mittelteile 3 bzw. für das Oberteil 4 vom Fachmann übertragbar.

In Fig. 5 ist ein Ausführungsbeispiel gezeigt, welche eine Kombination von Unterteil 2, einem Mittelteil 3, einem Oberteil 4, sowie einem Koppelelement 21 und einer Adapterplatte 19 zeigt. Die Explosionsdarstellung zeigt eine gemeinsame Hauptachse 5 entlang welcher die genannten Bauteile des Stelzlagers 1 axial beabstandet dargestellt sind. Sämtliche Stützelemente 2, 3, 4, wie auch das Koppelelement 21 und die Adapterplatte 19 weisen in der gewählten Darstellungsform eine zentrale Ausnehmung 22 auf, welche unterschiedliche radiale Abmessungen für die einzelnen Teile aufweisen kann. Eine solche zentrale Ausnehmung 22 ist ebenso in den Fig. 1, Fig. 2, Fig. 3a-c, und Fig. 4a,b ersichtlich.

Analog zur Darstellung des Oberteils 4 in Fig. 4b ist auch in Fig. 5 eine Vertiefung 23 im Bereich der zentralen Ausnehmung 22 ersichtlich, welche zur Verdrehung des Oberteils 4 mittels eines Werkzeugs von oben genutzt werden kann.

Weiters ist in Fig. 5 ein Beispiel für einen Unterteil 2 gezeigt, an dessen Unterseite 6a ein Flansch (28) ausgebildet ist, welcher einen zumindest 10% größeren Radius 16 als der Radius zur Radialfläche 8a an der Oberseite 7a des Unterteils 2 aufweist. Zusätzlich sind in Fig. 5 eine Mehrzahl von Unterteilöffnungen (25) dargestellt, welche den Flansch 28 bzw. den Unterteil 2 durchdringen. Diese Unterteilöffnungen 25 können zur Befestigung des Stelzlagers 1 am Untergrund mittels diverser Befestigungsmittel 26 genutzt werden.

Die Fig. 6 zeigt eine Schnittdarstellung durch eine Ausführungsform des erfindungsgemäßen Stelzlagers 1. In der Darstellung in Fig. 6 ist das Stelzlager 1 in "eingefahrenem" Zustand zu sehen, die Stützelemente 2, 3, 4 sind somit derart ineinandergeschoben bzw. gedreht, dass eine sehr geringe Gesamthöhe des Stelzlagers 1 eingestellt wird. Wie in der Darstellung weiters ersichtlich, ist das Koppelelement 21 um einen Verkippwinkel gegenüber einer Normalen auf die Hauptachse 5 des Stelzlagers 1 ausgelenkt. Die konvex geformte Unterseite 6e des Koppelelements 21 ist dabei in der Auflagefläche 20 des Oberteils 4 aufgenommen. Die Verkippung des Koppelelements 21 kann von der Adapterplatte 19, welche vom Koppelelement 21 aufgenommen ist, übernommen werden, wodurch ein Niveauausgleich des Auflagebodens gegenüber des Untergrunds erzielbar ist. Wie weiters in der Schnittdarstellung in Fig. 6 zu ersehen, ist ein Befestigungsmittel 26 angedeutet, welches das Stelzlager 1 am Untergrund befestigen kann. Weiters sind in der Abbildung ersichtlich, dass vom Befestigungsmittel 26 eine der Öffnungen 24 durchdrungen wird, wodurch der Verkippwinkel des Koppelelements 21, respektive der Adapterplatte 19 fixiert werden kann.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt.

### Bezugszeichenaufstellung

- 1: Stelzlager
- 2: Unterteil
- 3: Mittelteil
- 4: Oberteil
- 5: Hauptachse
- 6: Unterseite
- 7: Oberseite
- 8: Radialfläche
- 9: Steigung
- 10: Stützflächenbereich
- 11: Führungsnut
- 12: Führungsfortsatz
- 13: Winkelbereich
- 14: Umfangsrichtung
- 15: Rastelement
- 16: Radius
- 17: Fortsätze
- 18: Ausnehmung
- 19: Adapterplatte
- 20: Auflagefläche
- 21: Koppelelement
- 22: zentrale Ausnehmung
- 23: Vertiefung
- 24: Öffnung
- 25: Unterteilöffhungen
- 26: Befestigungsmittel
- 27: Indizes
- 28: Flansch

## Patentansprüche

1. Höhenverstellbares Stelzlager (1),
umfassend ein Unterteil (2), ein Mittelteil (3) und ein Oberteil (4),
welche entlang einer gemeinsamen vertikalen Hauptachse (5) angeordnet sind,
und welche jeweils eine Unterseite (6), eine Oberseite (7) und zumindest eine äußere Radialfläche (8) aufweisen,
und welche zumindest an der Unter- oder Oberseite (6, 7) zumindest einen schraubenlinienartig gewundenen, eine Steigung (9) aufweisenden, form- und funktionskomplementären Stützflächenbereich (10) aufweisen,
wobei
- der Stützflächenbereich (10) des Unterteils (2) an dessen Oberseite (7a) und mit dem zumindest einen korrespondierenden Stützflächenbereich (10) des benachbart angeordneten Mittelteils (3) zusammenwirkend ausgebildet ist,
- und der Stützflächenbereich (10) des Oberteils (4) an dessen Unterseite (6c) und mit dem zumindest einen korrespondierenden Stützflächenbereich (10) des benachbart angeordneten Mittelteils (3) zusammenwirkend ausgebildet ist,
- und das zumindest eine Mittelteil (3) an seiner Oberseite (7b) zumindest einen Stützflächenbereich (10) aufweist, und dieser Stützflächenbereich (10) der Oberseite (7b) des Mittelteils (3) mit dem zumindest einen korrespondierenden Stützflächenbereich (10) des Oberteils (4) oder eines weiteren Mittelteils (3) zusammenwirkend und gegenüber dem Oberteil (4) bzw. dem weiteren Mittelteil (3) verdrehbar ausgebildet ist
**dadurch gekennzeichnet, dass**
- das zumindest eine Mittelteil (3) an seiner Unterseite (6b) ebenfalls zumindest einen Stützflächenbereich (10) aufweist, welcher mit dem zumindest einen korrespondierenden Stützflächenbereich (10) des Unterteils (2) zusammenwirkend und gegenüber dem Unterteil (2) verdrehbar ausgebildet ist.

2. Stelzlager (1) nach Anspruch 1 **dadurch gekennzeichnet, dass** der Unterteil (2), der zumindest eine Mittelteil (3) und/oder der Oberteil (4) zumindest an einer Unter- (6b,c) und/oder Oberseite (7a,b) schraubenlinienartig gewundene, eine Steigung (9) aufweisende, form- und funktionskomplementäre Führungsnuten (11) bzw. zumindest einen Führungsfortsatz (12) aufweisen,
- wobei der Unterteil (2) an seiner Oberseite (7a) zumindest eine Führungsnut (11), zur Aufnahme zumindest eines korrespondierenden Führungsfortsatzes (12) des benachbart angeordneten Mittelteils (3) aufweist,
- und wobei der Oberteil (4) an seiner Unterseite (6c) zumindest einen Führungsfortsatz (12) zum Eingriff in die zumindest eine korrespondierende Führungsnut (11) des benachbart angeordneten Mittelteils (3) aufweist,
-- und wobei der zumindest eine Mittelteil (3) an seiner Unterseite (6b) zumindest einen Führungsfortsatz (12) zum Eingriff in die zumindest eine korrespondierende Führungsnut (11) des benachbart angeordneten Unterteils (2) aufweist,
-- und wobei der zumindest eine Mitteiteil an der Oberseite (7b) zumindest eine Führungsnut (11) zur Aufnahme des zumindest einen korrespondierenden Führungsfortsatzes (12) des benachbart angeordneten Oberteils (4) bzw. des weiteren Mittelteils (3) aufweist.

3. Stelzlager (1) nach Anspruch 2 **dadurch gekennzeichnet, dass** die zumindest eine form- und funktionskomplementäre Führungsnut (11) bzw. der zumindest eine Führungsfortsatz (12) des Unterteils (2) des zumindest einen Mittelteils (3) und/oder des Oberteils (4) radial weiter innenliegend als die Stützflächenbereiche (10) angeordnet sind.

4. Stelzlager (1) nach einem der Ansprüche 2 oder 3 **dadurch gekennzeichnet, dass** der zumindest eine form- und funktionskomplementäre Stützflächenbereich (10) des Unterteils (2), des zumindest einen Mittelteils (3) und des Oberteils (4) und/oder die zumindest eine Führungsnut (11) in Umfangsrichtung (14) segmentiert, und somit jeweils einen Winkelbereich (13) von jeweils 87,5° bis 350° einnehmend, ausgebildet sind.

5. Stelzlager (1) nach einem der Ansprüche 3 oder 4 **dadurch gekennzeichnet, dass** die zumindest eine Führungsnut (11) gegenüber dem zumindest einen Stützflächenbereich (10) des Unterteils (2), des zumindest einen Mittelteils (3) und/oder des zumindest einen Oberteils (4) in Umfangsrichtung (14) um 45° bis 90° versetzt angeordnet ist.

6. Stelzlager (1) nach einem der vorhergehenden Ansprüche **dadurch gekennzeichnet, dass** die Steigung (9) der schraubenlinienartig gewundenen, form- und funktionskomplementären Stützflächenbereiche (10) der korrespondierenden oberen Stützflächenbereiche (10) von
Unterteil (2) und Mittelteil (3) unterschiedlich, insbesondere größer, ist gegenüber der Steigung (9) der entsprechenden korrespondierenden unteren Stützflächenbereiche (10) von Mittelteil (3) und Oberteil (4).

7. Stelzlager (1) nach einem der vorhergehenden Ansprüche **dadurch gekennzeichnet, dass** die Stützflächenbereiche (10) des Unterteils (2), des zumindest einen Mittelteils (3) und/oder des Oberteils (4) eine Vielzahl von Rastelementen (15), insbesondere Stufen, aufweisen.

8. Stelzlager (1) nach Anspruch 7 **dadurch gekennzeichnet, dass** die Anzahl der Rastelemente (15) der korrespondierenden Stützflächenbereiche (10) des Unterteils (2) und des benachbart angeordneten Mittelteils (3) unterschiedlich, insbesondere niedriger, ist gegenüber der Anzahl der Rastelemente (15) der korrespondierenden Stützflächenbereiche (10) des Oberteils (4) und des benachbart angeordneten Mittelteils (3).

9. Stelzlager (1) nach einem der vorhergehenden Ansprüche **dadurch gekennzeichnet, dass** der Radius (16a) zur äußeren Radialfläche (8) des zumindest einen Mittelteil (3) und/oder des Oberteils (4) gegenüber dem Radius zur äußeren Radialfläche (8) des benachbart angeordneten Unterteils (2) beziehungsweise einen Mittelteils (3) unterschiedlich, insbesondere in Richtung der gemeinsamen vertikalen Hauptachse (5) abnehmend, ausgebildet sind.

10. Stelzlager (1) nach einem der vorhergehenden Ansprüche **dadurch gekennzeichnet, dass** der zumindest eine Mittelteil (3) und/oder der Oberteil (4) an der Oberseite (7) radiale Fortsätze (17) und/oder radiale Ausnehmungen (18) aufweisen.

11. Stelzlager (1) nach einem der vorhergehenden Ansprüche **dadurch gekennzeichnet, dass** der Oberteil (4) an der Oberseite (7) eine konkav geformte Auflagefläche (20) zur Aufnahme einer Adapterplatte (19) oder eines Koppelelements (21) aufweist.

12. Stelzlager (1) nach Anspruch 11 mit einer Adapterplatte (19), welche zur konkav geformten Auflagefläche (20) des Oberteils (4) form- und funktionskomplementär, sowie zur Hauptachse (5) schwenk- und/oder verdrehbar ausgebildet ist.

13. Stelzlager (1) nach Anspruch 11 mit einem Koppelelement (21), welches zur konkav geformten Auflagefläche (20) des Oberteils (4) form- und funktionskomplementär, sowie zur Hauptachse (5) schwenk- und/oder verdrehbar ausgebildet ist.

14. Stelzlager (1) nach einem der vorhergehenden Ansprüche **dadurch gekennzeichnet, dass** der Unterteil (2), der zumindest eine Mittelteil (3) und der Oberteil (4) jeweils eine zentrale Ausnehmung (22) im Bereich der Hauptachse (5) aufweisen.

15. Stelzlager (1) nach einem der vorhergehenden Ansprüche **dadurch gekennzeichnet, dass** der Oberteil (4) an der Oberseite (7) zumindest eine Vertiefung (23) geeignet zur Aufnahme eines Werkzeugs aufweist.

16. Stelzlager (1) nach ein der Ansprüche 12 bis 14 **dadurch gekennzeichnet, dass** die Adapterplatte (19) und/oder das Koppelelement (21) eine Vielzahl von Öffnungen (24) aufweist, welche sich von der Ober- zur Unterseite (6) der Adapterplatte (19) bzw. des Koppelements durchgehend erstreckend ausbildet sind.

17. Stelzlager (1) nach einem der vorhergehenden Ansprüche **dadurch gekennzeichnet, dass** der Unterteil (2) an dessen Unterseite (6) einen Flansch (28) aufweist, dessen Radius (16) um zumindest 10% größer ist als der Radius (16) zur Radialfläche (8a) an der Oberseite (7a) des Unterteils (2).

18. Stelzlager (1) nach Anspruch 17 **dadurch gekennzeichnet, dass** der Flansch (28) des Unterteils (2) eine Mehrzahl von Unterteilöffnungen (25) aufweist.

19. Stelzlager (1) nach einem der vorhergehenden Ansprüche **dadurch gekennzeichnet, dass** der Unterteil (2) und/oder der zumindest eine Mittelteil (3) und/oder der Oberteil (4) und/oder beim Anspruch 13 das Koppelelement (21) und/oder beim Anspruch 12 die Adapterplatte (19) aus einem vibrationsdämpfenden Material mit einem E-Modul von weniger als 45 GPa, bevorzugt weniger als 20 GPa, insbesondere Kunststoff, gefertigt sind.

## Claims

1. A height-adjustable stilt bearing (1),
comprising a bottom part (2), a middle part (3) and an upper part (4),
which are arranged along a common vertical main axis (5),
and each of which have a bottom side (6), an upper side (7) and at least one outer radial surface (8),
and which have, at least on the bottom or upper side (6, 7), at least one support surface region (10) wound in a helical manner, having an incline (9) and being complementary in shape and function,
wherein
- the support surface region (10) of the bottom part (2) is formed on its upper side (7a) and to cooperate with the at least one corresponding support surface region (10) of the adjacently-arranged middle part (3),
- and the support surface region (10) of the upper part (4) is formed on its bottom part (6c) and to cooperate with the at least one corresponding support surface region (10) of the adjacently-arranged middle part (3),
- and the at least one middle part (3) has at least one support surface region (10) on its upper side (7b),
- and said support surface region (10) of the upper side (7b) of the middle part (3) is formed to cooperate with the at least one corresponding support surface region (10) of the upper part (4) or a further middle part (3) and to be rotatable relative to the upper part (4) and/or the further middle part (3),
**characterized in that**
- the at least one middle part (3) also has at least one support surface region (10) on its bottom side (6b),
which is formed to cooperate with the at least one corresponding support surface region (10) of the bottom part (2) and to be rotatable relative to the bottom part (2).

2. The stilt bearing (1) according to claim 1, **characterized in that** the bottom part (2), the at least one middle part (3) and/or the upper part (4) have, at least on one bottom (6b, c) and/or upper side (7a, b) guide slots (11) and/or at least one guide extension (12), wound in a helical manner, having an incline (9) and being complementary in shape and function,
- wherein the bottom part (2) has at least one guide slot (11) on its upper side (7a) for receiving at least one corresponding guide extension (12) of the adjacently-arranged middle part (3),
- and wherein the upper part (4) has at least one guide extension (12) on its bottom side (6c) for engaging with the at least one corresponding guide slot (11) of the adjacently-arranged middle part (3),
- and wherein the at least one middle part (3) has at least one guide extension (12) on its bottom side (6b) for engaging with the at least one corresponding guide slot (11) of the adjacently-arranged bottom part (2),
- and wherein the at least one middle part has at least one guide slot (11) on the upper side (7b) for receiving the at least one corresponding guide extension (12) of the adjacently-arranged upper part (4) and/or the further middle part (3).

3. The stilt bearing (1) according to claim 2, **characterized in that** the at least one guide slot (11) complementary in shape and function and/or the at least one guide extension (12) of the bottom part (2), of the at least one middle part (3) and/or the upper part (4) is arranged further inward than the support surface regions (10).

4. The stilt bearing (1) according to one of claims 2 or 3, **characterized in that** the at least one support surface region (10) complementary in shape and function of the bottom part (2), of the at least one middle part (3) and of the upper part (4) and/or the at least one guide slot (11) are segmented in a circumferential direction (14), and are therefore formed to each occupy one angle range (13) of 87.5° to 350° each.

5. The stilt bearing (1) according to one of claims 3 or 4, **characterized in that** the at least one guide slot (11) is arranged to be offset by 45° to 90° in a circumferential direction (14), relative to the at least one support surface region (10) of the bottom part (2), of the at least one middle part (3) and/or of the at least one upper part (4).

6. The stilt bearing (1) according to one of the preceding claims, **characterized in that** the incline (9) of the support surface regions (10), wound in a helical manner and complementary in shape and function, of the corresponding upper support surface regions (10) of the bottom part (2) and middle part (3) is different, in particular greater, relative to the incline (9) of the respective corresponding bottom support surface regions (10) of the middle part (3) and upper part (4).

7. The stilt bearing (1) according to one of the preceding claims, **characterized in that** the support surface regions (10) of the bottom part (2), of the at least one middle part (3) and/or of the upper part (4) has a plurality of locking elements (15), in particular steps.

8. The stilt bearing (1) according to claim 7, **characterized in that** the number of locking elements (15) of the corresponding support surface regions (10) of the bottom part (2) and the adjacently-arranged middle part (3) is different, in particular lower, relative to the number of locking elements (15) of the corresponding support surface regions (10) of the upper part (4) and the adjacently-arranged middle part (3).

9. The stilt bearing (1) according to one of the preceding claims, **characterized in that** the radius (16a) to the outer radial surface (8) of the at least one middle part (3) and/or of the upper part (4) is/are formed to be different, in particular decreasing in the direction of the common vertical main axis (5), relative to the radius to the outer radial surface (8) of the adjacently-arranged bottom part (2) and/or at least one middle part (3).

10. The stilt bearing (1) according to one of the preceding claims, **characterized in that** the at least one middle part (3) and/or the upper part (4) has radial extensions (17) and/or radial recesses (18) on the upper side (7).

11. The stilt bearing (1) according to one of the preceding claims, **characterized in that** the upper part (4) has a concavely shaped contact surface (20) for receiving an adapter plate (19) or a coupling element (21) on the upper side (7).

12. The stilt bearing (1) according to claim 11 having an adapter plate (19), which is formed to be complementary in shape and function with respect to the concavely shaped contact surface (20) of the upper part (4), and to be pivotable and/or rotatable with respect to the main axis (5).

13. The stilt bearing (1) according to claim 11 having a coupling element (21) which is formed to be complementary in shape and function with respect to the concavely shaped contact surface (20) of the upper part (4), and to be pivotable and/or rotatable with respect to the main axis (5).

14. The stilt bearing (1) according to one of the preceding claims, **characterized in that** the bottom part (2), the at least one middle part (3) and the upper part (4) each have a central recess (22) in the region of the main axis (5).

15. The stilt bearing (1) according to one of the preceding claims, **characterized in that** the upper part (4) has at least one recess (23) suitable for receiving a tool on the upper side (7).

16. The stilt bearing (1) according to one of claims 12 to 14, **characterized in that** the adapter plate (19) and/or the coupling element (21) has a plurality of openings (24), which are formed to continuously extend from the upper to the bottom side (6) of the adapter plate (19) and/or the coupling element.

17. The stilt bearing (1) according to one of the preceding claims, **characterized in that** the bottom part (2) has a flange (28) on its bottom side (6), whose radius (16) is at least 10 % greater that the radius (16) to the radial surface (8a) on the upper side (7a) of the bottom part (2).

18. The stilt bearing (1) according to claim 17, **characterized in that** the flange (28) of the bottom part (2) has a plurality of bottom part openings (25).

19. The stilt bearing (1) according to one of the preceding claims, **characterized in that** the bottom part (2) and/or the at least one middle part (3) and/or the upper part (4) and/or, in claim 13, the coupling element (21) and/or, in claim 12, the adapter plate (19) is/are made from a vibration-damping material with an E-modulus of less than 45 GPa, preferably less than 20 GPa, in particular plastic.

## Revendications

1. Plot (1) réglable en hauteur,
comprenant une partie inférieure (2), une partie centrale (3) et une partie supérieure (4), lesquelles sont disposées le long d'un axe principal (5) vertical commun,
et lesquelles comportent respectivement un côté inférieur (6), un côté supérieur (7) et au moins une surface radiale (8) extérieure,
et lesquelles comportent, au moins sur le côté inférieur ou côté supérieur (6, 7), au moins une zone de surface d'appui (10) enroulée en hélice, comportant une pente (9), à complémentarité de forme et de fonction,
- la zone de surface d'appui (10) de la partie inférieure (2) étant constituée sur le côté supérieur (7a) de celle-ci et coopérant avec la zone de surface d'appui (10) correspondante au moins au nombre de un de la partie centrale (3) disposée au voisinage,
- et la zone de surface d'appui (10) de la partie supérieure (4) étant constituée sur le côté inférieur (6c) de celle-ci et coopérant avec la zone de surface d'appui (10) correspondante au moins au nombre de un de la partie centrale (3) disposée au voisinage,
- et la partie centrale (3) au moins au nombre de un présentant sur son côté supérieur (7b) au moins une zone de surface d'appui (10),
- et cette zone de surface d'appui (10) du côté supérieur (7b) de la partie centrale (3) étant constituée en coopérant avec la zone de surface d'appui (10) correspondante au moins au nombre de un de la partie supérieure (4) ou d'une autre partie centrale (3) et de façon rotative par rapport à la partie supérieure (4) ou respectivement à l'autre partie centrale (3),
**caractérisé en ce que**
- la partie centrale (3) au moins au nombre de un comporte sur son côté inférieur (6b) également au moins une zone de surface d'appui (10), laquelle est constituée en coopérant avec la zone de surface d'appui (10) correspondante au moins au nombre de un de la partie inférieure (2) et de façon rotative par rapport à la partie inférieure (2).

2. Plot (1) selon la revendication 1, **caractérisé en ce que** la partie inférieure (2), la partie centrale (3) au moins au nombre de un et/ou la partie supérieure (4) comportent, au moins sur un côté inférieur (6b,c) et/ou côté supérieur (7a,b), des rainures de guidage (11) enroulées en hélice, comportant une pente (9), à complémentarité de forme et de fonction, ou respectivement au moins un prolongement de guidage (12),
- la partie inférieure (2) comportant sur son côté supérieur (7a) au moins une rainure de guidage (11) destinée à recevoir au moins un prolongement de guidage (12) correspondant de la partie centrale (3) disposée au voisinage,
- et la partie supérieure (4) comportant sur son côté inférieur (6c) au moins un prolongement de guidage (12) destiné à engrener dans la rainure de guidage (11) correspondante au moins au nombre de un de la partie centrale (3) disposée au voisinage,
-- et la partie centrale (3) au moins au nombre de un comportant sur son côté inférieur (6b) au moins un prolongement de guidage (12) destiné à engrener dans la rainure de guidage (11) correspondante au moins au nombre de la partie inférieure (2) disposée au voisinage,
-- et la partie centrale au moins au nombre de un comportant sur son côté supérieur (7b) au moins une rainure de guidage (11) destinée à recevoir le prolongement de guidage (12) correspondant au moins au nombre de un de la partie supérieure (4) disposée au voisinage ou respectivement de l'autre partie centrale (3).

3. Plot (1) selon la revendication 2, **caractérisé en ce que** la rainure de guidage (11) au moins au nombre de un à complémentarité de forme et de fonction ou respectivement le prolongement de guidage (12) au moins au nombre de un de la partie inférieure (2) de la partie centrale (3) au moins au nombre de un et/ou de la partie supérieure (4) sont disposés radialement plus à l'intérieur que les zone des surfaces d'appui (10).

4. Plot (1) selon l'une des revendications 2 ou 3, **caractérisé en ce que** la zone de surface d'appui (10) au moins au nombre de un à complémentarité de forme et de fonction de la partie inférieure (2), de la partie centrale (3) au moins au nombre de un et de la partie supérieure (4) et/ou la rainure de guidage (11) au moins au nombre de un sont constituées de façon segmentée dans la direction circonférentielle (14), et en occupant ainsi respectivement une plage angulaire (13) de respectivement 87,5° à 350°.

5. Plot (1) selon l'une des revendications 3 ou 4, **caractérisé en ce que** la rainure de guidage (11) au moins au nombre de un est disposée avec un décalage de 45° à 90° dans la direction circonférentielle (14) par rapport à la zone de surface d'appui (10) au moins au nombre de un de la partie inférieure (2), de la partie centrale (3) au moins au nombre de un et/ou de la partie supérieure (4) au moins au nombre de un.

6. Plot (1) selon l'une des revendications précédentes, **caractérisé en ce que** la pente (9) des zones de surface d'appui (10), enroulées en hélice, à complémentarité de forme et de fonction, des zones de surface d'appui (10) supérieures correspondantes de la partie inférieure (2) et de la partie centrale (3) est différente, en particulier plus forte, par rapport à la pente (9) des zones de surface d'appui (10) inférieures correspondantes concordantes de la partie centrale (3) et de la partie supérieure (4).

7. Plot (1) selon l'une des revendications précédentes, **caractérisé en ce que** les zones de surface d'appui (10) de la partie inférieure (2), de la partie centrale (3) au moins au nombre de un et/ou de la partie supérieure (4) comportent une multiplicité d'éléments de crantage (15), en particulier de gradins.

8. Plot (1) selon la revendication 7, **caractérisé en ce que** le nombre d'éléments de crantage (15) des zones de surface d'appui (10) correspondantes de la partie inférieure (2) et de la partie centrale (3) disposée au voisinage est différent, en particulier plus faible, comparé au nombre d'éléments de crantage (15) des zones de surface d'appui (10) correspondantes de la partie supérieure (4) et de la partie centrale (3) disposée au voisinage.

9. Plot (1) selon l'une des revendications précédentes, **caractérisé en ce que** le rayon (16a) passant par la surface radiale (8) extérieure de la partie centrale (3) au moins au nombre de un et/ou de la partie supérieure (4) est constitué différemment, en particulier en diminuant en direction de l'axe principal (5) vertical commun, par rapport au rayon passant par la surface radiale (8) extérieure de la partie inférieure (2) disposée au voisinage ou respectivement de la partie centrale (3) au moins au nombre de un.

10. Plot (1) selon l'une des revendications précédentes, **caractérisé en ce que** la partie centrale (3) au moins au nombre de un et/ou la partie supérieure (4) comportent, sur le côté supérieur (7), des prolongements (17) radiaux et/ou des cavités (18) radiales.

11. Plot (1) selon l'une des revendications précédentes, **caractérisé en ce que** la partie supérieure (4) comporte sur le côté supérieur (7) une surface de support (20) de forme concave destinée à la réception d'une plaque d'adaptation (19) ou d'un élément de couplage (21).

12. Plot (1) selon la revendication 11, avec une plaque d'adaptation (19), laquelle est constituée avec complémentarité de forme et de fonction par rapport à la surface de support (20) de forme concave de la partie supérieure (4), ainsi que façon pivotante et/ou rotative par rapport à l'axe principal (5).

13. Plot (1) selon la revendication 11, avec un élément de couplage (21), lequel est constitué avec complémentarité de forme et de fonction par rapport à la surface de support (20) de forme concave de la partie supérieure (4), ainsi que façon pivotante et/ou rotative par rapport à l'axe principal (5).

14. Plot (1) selon l'une des revendications précédentes, **caractérisé en ce que** la partie inférieure (2), la partie centrale (3) au moins au nombre de un et la partie supérieure (4) comportent respectivement une cavité (22) centrale dans la zone de l'axe principal (5).

15. Plot (1) selon l'une des revendications précédentes, **caractérisé en ce que**, sur le côté supérieur (7), la partie supérieure (4) comporte au moins un creux (23) adapté pour la réception d'un outil.

16. Plot (1) selon l'une des revendications 12 à 14, **caractérisé en ce que** la plaque d'adaptation (19) et/ou l'élément de couplage (21) comporte une multiplicité d'ouvertures (24), lesquelles sont constituées en s'étendant de façon continue à partir du côté supérieur vers le côté inférieur (6) de la plaque d'adaptation (19) ou respectivement de l'élément de couplage.

17. Plot (1) selon l'une des revendications précédentes, **caractérisé en ce que**, sur son côté inférieur (6), la partie inférieure (2) comporte une bride (28) dont le rayon (16) est supérieur d'au moins 10% au rayon (16) passant par la surface radiale (8a) sur le côté supérieur (7a) de la partie inférieure (2).

18. Plot (1) selon la revendication 17, **caractérisé en ce que** la bride (28) de la partie inférieure (2) comporte une pluralité d'ouvertures de partie inférieure (25).

19. Plot (1) selon l'une des revendications précédentes, **caractérisé en ce que** la partie inférieure (2) et/ou la partie centrale (3) au moins au nombre de un et/ou la partie supérieure (4) et/ou, dans la revendication 13, l'élément de couplage (21) et/ou, dans la revendication 12, la plaque d'adaptation (19) sont réalisés en un matériau amortissant les vibrations avec un module d'élasticité inférieur à 45 GPa, de préférence inférieur à 20 GPa, en particulier en matière plastique.
